# FASCICULE DE BREVET EUROPEEN

(11) **EP 0 021 282 B1**
(45) Date de publication et mention de la délivrance du brevet: **15.06.1983**
(21) Numéro de dépôt: 80103311.9
(22) Date de dépôt: 13.06.1980
(51) Int. Cl.: B22D 13/10, B22D 13/12

(54) **Dispositif pour alimenter en métal fondu une installation de coulée centrifuge pour tuyaux et autres corps tubulaires**
Vorrichtung zum Zuführen geschmolzenen Metalls bei Zentrifugalgiessmaschinen für Röhren und andere zylindrische Gegenstände
Apparatus for introducing molten metal into a centrifugal casting installation for tubes and other cylindrical objects

(30) Priorité: 25.06.1979 FR 7916251
(43) Date de publication de la demande: 07.01.1981
(73) Titulaire: PONT-A-MOUSSON S.A., 54017 Nancy (FR)
(72) Inventeur: Pierrel, Michel, F-54700 Pont-a-Mousson (FR)
(74) Mandataire: Weil, Roger

## Description

La présente invention est relative à la centrifugation des tuyaux ou autres corps tubulaires en fonte. Elle concerne plus particulièrement la coulée centrifuge suivant le procédé De Lavaud, dans lequel on verse de la fonte liquide dans une coquille rotative par l'intermédiaire d'un canal de coulée alimenté par une poche de coulée tout en provoquant un mouvement longitudinal relatif entre ce canal et la coquille, et l'on interrompt l'alimentation du canal en fonte avant que le bec de coulée ait atteint l'extrémité de sortie de la coquille.

Par le brevet DE-C-704037, on connaît un dispositif de coulée suivant le procédé De Lavaud dans lequel deux tuyaux à emboîtements sont coulés simultanément, une paire de canaux de coulée dans une paire de coquilles de centrifugation, les canaux et les coquilles étant jumelés. Ce brevet pose le problème d'alimenter simultanément les coquilles et notamment, en début de coulée, avant le déplacement axial relatif entre les canaux et les coquilles, les extrémités à emboîtement de manière à introduire dans ces extrémités la même quantité de fonte et obtenir ainsi des tuyaux jumeaux ayant les mêmes emboîtements, aux mêmes dimensions.

Suivant ce brevet DE-C-704 037, ce problème d'introduction simultanée de la même quantité de fonte dans les deux extrémités à emboîtement est résolue essentiellement en prévoyant le long de chaque canal de coulée plusieurs barrages de retenue munis d'orifices de régulation de jets de coulée. En outre, pour parfaire encore le résultat, les canaux jumilés sont inclinables autour d'articulations horizontales prévues à l'amont, au voisinage de la poche de coulée, et ont une inclinaison variable, même pendant le coulée, et en tout cas uniquement pendant la coulée des emboîtements, c'est-à-dire avant le déplacement relatif axial de chaque canal par rapport à chaque coquille, en vue de régler la vitesse d'écoulement de la fonte.

En partant de ce principe antérieur d'articulation d'un canal de coulée en vue de faire varier son inclinaison, la Demanderesse s'est posé le problème de vider complètement le canal de coulée de son reliquat habituel de fonte qui se solidifie en une languette. Une telle languette présente en effet l'inconvénient de consommer une énergie de fusion superflue et de nécessiter une opération d'élimination avant la coulée suivante.

Ce problème est résolu, suivant l'invention, par un dispositif de coulée pour machine à centrifuger de type De Lavaud, du type précité à canal articulé, à inclinaison variable, et du type comprenant une poutre à peu près horizontale en porte-à-faux supportant un canal de coulée à peu près de même longueur, ce dispositif étant caractérisé en ce que le canal est articulé sur la poutre au voisinage de son bec de coulée et en ce que l'extrémité amont de la poutre est fixée à un chariot mobile sur lequel est articulé une extrémité d'un vérin.

Grâce à ce dispositif, il est possible de soulever le canal de coulée en fin de coulée, vers la fin du déplacement axial relatif du canal et de la coquille de coulée, et non pas, comme dans le brevet antérieur cité DE-C-704 037, en début de coulée, avant le déplacement axial relatif en translation, et il est possible de modifier ainsi fortement l'inclinaison du canal de coulée entre une position non inclinée par rapport à l'axe de la coquille en début de coulée, lorsque le bec de coulée est situé à l'intérieur de l'extrémité à emboîtement de la coquille de coulée, et une position fortement inclinée d'un angle aigu par rapport à l'axe XX de la coquille de coulée, en fin de coulée, lorsque le bec de coulée est situé à l'intérieur de l'extrémité à bout uni de la coquille. En d'autres termes et plus simplement, il est possible d'incliner suffisamment le canal de coulée par rapport à l'axe de la coquille pour le vider de toute la fonte liquide restante.

Cette possibilité de forte inclinaison du canal de coulée par rapport à l'axe de la coquille n'est possible que pour des diamètres de coquilles suffisamment importants, pour des raisons géométriques d'encombrement du canal incliné à l'intérieur de la coquille. De plus, ces caractéristiques sont particulièrement avantageuses pour la coulée de tuyaux de grands diamètres, en raison de la sensible économie de fonte liquide qu'elles procurent.

Ces caractéristiques et avantages ne se retrouvent pas dans le brevet antérieur DE-C-704 037 concernant la coulée centrifuge de tuyaux de petits diamètres avec faibles variations d'inclinaison d'un canal de coulée par rapport à sa coquille de centrifugation.

D'autres details apparaîtront au cours de la description qui va suivre.

Au dessin annexé, donné seulement à titre d'exemple, la Fig. 1 est une vue schématique en élévation latérale et en coupe partielle, à petite échelle, d'une installation pour couler des tuyaux de grands diamètres, munie d'un dispositif de coulée suivant l'invention;
la Fig. 2 est une vue schématique analogue à plus grande échelle du dispositif de coulée de cette installation;
la Fig. 3 est une vue correspondant à la Fig. 2 montrant le canal en position soulevée;
les Fig. 4 et 5 sont respectivement des coupes prises suivant les lignes 4-4 de la Fig. 2 et 5-5 de la Fig. 3;
les Fig.6 et 7 sont des vues partielles, respectivement en élévation latérale avec arrachement et en bout suivant la ligne 7-7 de la Fig. 6, d'une variante de l'invention relative à un canal monobloc;
la Fig. représente schématiquement un dispositif de régulation conforme à l'invention.

L'installation de centrifugation représentée aux Fig. 1 à 5 comprend une machine 1 de centrifugation de tuyaux 2 en fonte à emboîtement ayant un diamètre compris par exemple entre 600 et 2000 mm. Ces valeurs numériques de diamètres sont données à titre purement indicatif et ne sont pas limitatives. Pour juger de la dimension de cette machine 1 et des tuyaux 2 à couler, une silhouette humaine 3 est représentée à côté de la machine.

La machine 1 comprend essentiellement une coquille rotative 4 de moulage d'axe X-X à peu près horizontal logée dans un carter 5 et portée par des rouleaux 6 dont l'un au moins est moteur. Les rouleaux 6 sont portés par un bâti fixe 7 parallèle à l'axe X-X.

La coquille 4 est alimentée en fonte liquide par un dispositif de coulée 8 qui sera décrit en détail ci-après. Ce dispositif de coulée comporte un chariot 9 mobile en translation sur le bâti 7 parallèlement à l'axe X-X, de manière à pouvoir introduire un ensemble canalpoutre 10 dans la coquille jusqu'à l'extrémité la plus éloignée de celle-ci, qui est pourvue d'un emboîtement 11.

Le dispositif de coulée 8 est lui-même alimenté en fonte par une poche de coulée basculante 12, représenttée partielle, dont l'axe de basculement est fixe.

Dans le prolongement du carter 5, de l'autre côté du dispositif 8, l'installation comporte un appareil d'extraction 13 constitué essentiellement d'une voie de roulement 14 parallèle à l'axe X-X sur lequel roulent deux chariots de support 15, 16 et un chariot extracteur 17, et d'un dispositif de levage 18. L'appareil 13 peut notamment être du type décrit dans le brevet FR 74.23701.

L'ensemble 10 comprend une poutre-support 19 de grande inertie et un canal composite 20. La poutre 19 est fixée par son extrémité amont au chariot 9 et s'étend en porte à faux vers la machine de centrifugation 1. L'extrémité libre de cette poutre présente deux tétons cylindriques latéraux 21 horizontaux, perpendiculaires à l'axe X-X et situés dans le prolongement l'un de l'autre.

Le canal 20 est constitué d'un berceau 22 dans lequel s'adapte une goulotte de coulée 23 munie à l'amont d'un déversoir 24 et à l'aval d'un bec de coulée 25 et composée d'un certain nombre de segments successifs. En variante, la goulotte 23 pourrait d'ailleurs être monobloc.

Le berceau 22 s'étend vers l'aval jusqu'au bec de coulée 25. Un peu en amont de celui-ci, il comporte extérieurement deux demi-oeillets latéraux cylindriques 26 épousant respectivement la partie supérieure des tétons 21 de la poutre 19 et reposant sur ces derniers. Immédiatement en aval du chariot 9, une chape 27 fait saillie sous le berceau. Un vérin 28 à double effet est articulé d'une part à cette chape, d'autre part à une autre chape 29 prévue à l'avant du chariot 9.

Ainsi, le canal composite 20 est monté basculant autour de son extrémité aval entre une position basse à peu près horizontale représentée aux Fig: 1 et 2 et une position haute inclinée d'un angle ce sur l'horizontale, représentée à la Fig. 3. Ces deux positions extrêmes correspondent respectivement à l'état complètement rétracté et à l'état d'extension complète du vérin 28.

Le dispositif de coulée 10 comporte également un dispositif de régulation de débit représenté schématiquement à la Fig. 8. Ce dispositif de régulation comporte un détecteur 30 du niveau de la fonte au voisinage du bec de coulée 25 relié à un distributeur à tiroir 31 à deux positions commandant l'alimentation du vérin 28 en fluide sous pression. Le détecteur 30 est un inducteur relié par des fils électriques 32 à un électroaimant pilote 33 agissant sur le titoir du distributeur 31 à l'encontre d'un ressort de rappel 34.

L'inducteur 30 est monté à l'extérieur du bec du canal, et par conséquent hors de contact direct avec la fonte. Il est constitué essentiellement par un bobinage sensible à la présence de la fonte à un niveau donné N, en-dessous duquel il maintient une alimentation en courant électrique sur la ligne 32 et au-desses duquel il coupe cette alimentation. Dans le premier cas, du fluide sous pression est envoyé dans la chambre inférieure du vérin 28, ce qui provoque l'inclinaison du canal 20; dans le second cas, ce fluide est envoyé à la chambre supérieure du vérin 28 pour ramener le canal 20 vers sa position basse. Dans chaque cas, la chambre non alimentée du vérin est mise à la décharge.

Le dispositif pilote 33 est également équipé d'un chronomètre 33a susceptible de couper l'alimentation en courant électrique lorsqu'un temps affiché s'est écoulé.

La coulée d'un tuyau 2 (Fig. 1, et 3) au moyen de cette installation s'opère de la façon suivante.

Avant la coulée, le chariot 9 se déplace en translation dans le sens f jusqu'à ce que le bec de coulée 25 du canal 20 se trouve à l'intérieur de l'extrémité à emboîtement 11 de la coquille 4 entraînée en rotation autour de l'axe X-X. C'est à ce moment que la fonte liquide est déversée dans le déversoir 11 par la poche 12 et qu'elle commence à couler dans la coquille. Le chariot 9 repart alors en translation en sens inverse (flèche g) de manière à faire parcourir au bec de coulée 25 toute la longueur de la coquille jusqu'à sortir par l'extrémité à bout uni de celle-ci.

Pendant tout ce mouvement de retour, on peut faire varier si nécessaire l'inclinaison du canal 10 au moyen du vérin 28 pour moduler le débit de fonte versé par le bec 25 en n'importe quel point de la coquille. C'est ainsi que si l'on constate sur les tuyaux centrifugés une surépaisseur ou un amincissement bien localisé et toujours au même endroit, on peut y remédier en augmentant instantanément l'inclinaison du canal (pour un amincissement) ou en la diminuant instantanément (pour une surépaisseur) au moment où le bec 25 atteint le point de la coquille où a lieu l'irrégularité à corriger, puis en ramenant le canal à son inclinaison habituelle, et ceci en conservant constantes à la fois la vitesse de basculement de la poche 12 et la vitesse de translation du chariot 9. Cette correction ne fait pa intervenir le dispositif de régulation de la Fig. 8.

Il est à noter que ce mode de variation temporaire du dispositif versé dans la coquille est rendu possible par la présence du déversoir élargi 24, qui joue un rôle de tampon à capacité variable dans une certaine mesure entre la poche 12, qui fournit un débit constant de fluide, et la goulotte 23 proprement dite.

Lorsque le bec de coulée du canal 20 atteint un point de sa course situé vers l'extrémité à bout uni de la coquille 4, l'alimentation de fonte par la poche 12 dans le déversoir 24 est arrêtée. Toujours sans modifier la vitesse de translation du chariot 9, le vérin 18 est alors actionné de nouveau de manière à accroître progressivement l'inclinaison de l'ensemble 10 pour déposer dans toute la coquille 4 une quantité de fonte constante, c'est-à-dire pour que le débit au bec de coulée 25 reste constant jusqu'à la sortie de ce dernier hors de la coquille.

Au cours de cette phase de la coulée, l'ensemble 10 bascule autour des deux tourillons 21 de la poutre 19. L'augmentation de l'inclinaison du canal 20 compense le défaut d'alimentation à l'amont, de sorte que l'extrémité à bout uni de la coquille rotative reçoit les mêmes spires de fonte liquide, sous une même épaisseur, qu'avant l'interruption de l'alimentation. Il en résulte que le tuyau 2 centrifugé présente un bout uni de même épaisseur et de même inclinaison de spires que sa partie courante, et que la qualité de ce tuyau est régulière jusqu'au bout uni.

On comprend aisément que cette augmentation de l'inclinaison peut être commandée de façon automatique par le dispositif de la Fig. 8, qui intervient, après l'interruption de l'alimentation du déversoir 24, dès que le niveau de la fonte baisse au voisinage du bec de coulée 25. Lorsque le bec de coulée 25 sort de la coquille, le canal 20 est quasiment vidé de sa fonte liquide. Le vérin est rétracté, par exemple sous la commande du chronomètre 33a, pour abaisser l'ensemble 10 et le ramener en position normale basse de repos du berceau 22 sur la poutre de support 19 en vue de la coulée suivante.

La vitesse de translation du chariot 9 n'ayant pas été ralentie à la fin du processus de coulée, le cycle de fabrication est raccourci, et la commande du déplacement du chariot 9, qui s'effectue à vitesse constante pendant toute la course, est simplifiée. De plus, en cours de coulée, la moindre variation d'inclinaison du canal se traduit instantanément par une variation corrélative précise du débit versé dans la coquille.

L'absence quasi totale de reliquat de fonte solidifiée en baguette ou languette dans le canal, après la coulée, permet de réaliser des économies sur la consommation de fonte, sur l'énergie de fusion de cette fonte, sur le temps nécessaire à l'éjection de la baguette de fonte hors du canal 20 et à l'entretien de ce canal.

Les Fig.6 et 7 illustrent une variante de l'invention dans laquelle la goulotte de coulée 23a est monobloc et dépourvue de berceau-support. Dans ce cas, les demi-oeillets 26 sont portés directement par cette goulotte.

## Revendications

Dispositif de coulée (8) pour machine à centrifuger pour la mise en oeuvre d'un procédé de fabrication d'un corps tubulaire (2) par centrifugation du type dans lequel on verse de la fonte liquide dans une coquille rotative (4) par l'intermédiaire d'un canal de coulée (20) alimenté par une poche de coulée (12) tout en provoquant un mouvement longitudinal relatif entre ce canal et la coquille, et l'on interrompt l'alimentation du canal en fonte avant que le bec de coulée (25) ait atteint l'extrémité de sortie de la coquille, ce dispositif du type comportant une poutre (19) à peu près horizontale en porte-à-faux supportant le canal de coulée (20) à peu près de même longueur, et du type dans lequel le canal (20) est articulé en vue de faire varier son inclinaison même pendant la coulée, étant caractérisé en ce que le canal (20) est articulé sur la poutre (19) au voisinage de son bec de coulée (25), l'extrémité amont de la poutre (19) étant fixée à un chariot mobile (9) sur lequel est articulée une extrémité d'un vérin (28) d'inclinaison du canal.

## Patentansprüche

Gußvorrichtung (8) für eine Schleudergußmaschine zur Durchführung eines Verfahrens zur Herstellung eines rohrförmigen Körpers (2) durch Schleuderguß, bei der die flüssige Schmelze in eine rotierende Kokille (4) über einen von einer Gußpfanne (12) gespeisten Gußkanal (12) gegossen wird bei gleichzeitiger Erzeugung einer gegenseitigen Längsbewegung zwischen diesem Kanal und der Kokille, und bei der die Beschickung des Kanals mit Schmelze unterbrochen wird, bevor die Gußschnauze (25) das Austrittsende der Kokille erreicht hat, wobei diese Vorrichtung von der Bauart ist, die einen ungefähr waagerechten frei überstehenden Träger (19) aufweist, der den Gußkanal (20) von ungefähr gleicher Länge trägt und in der der Kanal (20) angelenkt ist im Hinblick auf eine Veränderung seiner Neigung selbst während des Gießens, dadurch gekennzeichnet, daß der Kanal (20) in Nähe seiner Gußschnauze (25) am Träger (19) angelenkt ist, wobei das stromauf gelegene Ende des Trägers (19) an einem beweglichen Wagen (9) befestigt ist, an dem ein Ende eines Stellzylinders (28) zur Einstellung der Neigung des Kanals angelenkt ist.

## Claims

Casting device (8) for a centrifugal casting machine for carrying out a method of manufacturing a tubular body (2) by centrifugation of the type in which molten cast iron is poured into a rotary mould (4) by means of a casting channel (20) supplied from a casting ladle (12) whilst bringing about relative longitudinal movement between this channel and the mould and the supply of cast iron to the channel being interrupted prior to the pouring spout (25) having reached the outlet end of the mould, this device of the type comprising a substantially horizontal cantilevered beam (19) supporting the casting channel (20) of substantially the same length and of the type in which the channel (20) is articulated with a view to varying its inclination during casting, being characterised in that the channel (20) is articulated on the beam (19) in the vicinity of its pouring spout (25), the upsteam end of the beam (19) being fixed to a movable carriage (9) on which one end of a jack (28) for the inclination of the channel is articulated.
